# EUROPÄISCHE PATENTSCHRIFT

(11) **EP 0 692 381 B1**
(45) Veröffentlichungstag und Bekanntmachung des Hinweises auf die Patenterteilung: **11.02.1998**
(21) Anmeldenummer: 95108499.5
(22) Anmeldetag: 02.06.1995
(51) Int. Cl.: B41F 35/04, B41F 31/20

(54) **Vorrichtung zum Entfernen von Farbe aus einem Farbwerk**
Apparatus for removing ink of an inking device
Dispositif pour enlever de l'encre d'un encrier

(30) Priorität: 13.07.1994 DE 4424581
(43) Veröffentlichungstag der Anmeldung: 17.01.1996
(73) Patentinhaber: MAN Roland Druckmaschinen AG, 63075 Offenbach (DE)
(72) Erfinder: Höll, Roland, D-64331 Weiterstadt (DE); Bergmann, Marco, D-63110 Rodgau (DE); Wolf, Klaus, Dr.-Ing., D-71570 Oppenweiler (DE)
(74) Vertreter: Marek, Joachim, Dipl.-Ing.

(56) Entgegenhaltungen:
- DE-A- 3 606 006
- DE-A- 4 225 451
- DE-U- 9 113 480

## Beschreibung

Die Erfindung betrifft eine Vorrichtung zum Entfernen von Farbe aus einem Farbwerk einer Rotationsdruckmaschine, vorzugsweise einer Offsetdruckmaschine.

Eine Vorrichtung dieser Art ist z.B. aus der DE-PS 712 437 bekannt. Ein stromaufwärts den Walzen zugeordneter Behälter für die Reinigungsflüssigkeit und ein als Abstreifer fungierendes Rakelblatt sind jeweils als ein Baustein in einem Farbwerk einsetzbar.

Aus der DE-AS 1 130 453 ist eine Vorrichtung zum Reinigen von farbführenden Walzen an Druckmaschinen bekannt, die ein als elastische Klinge bezeichnetes Rakelblatt verwendet. Die elastische Klinge ist in einem Bogen vorgespannt am Umfang der farbführenden Walze anliegend.

Ein Verfahren zum teilweisen Entfernen von Farbe aus dem Farbwerk ist aus der DE 3 640 295 A1 bekannt. Danach wird ein Teil des Walzenzuges (Auftragwalze, Reibwalze, Zwischenwalze) aus diesem Walzenzug während des Druckbetriebes getrennt, danach gewaschen und wieder angestellt.

Gemäß der EP 0 324 118 B1 ist eine Druckeinheit bekannt, der ein an- bzw. abstellbares Farbreduzierwerk zugeordnet ist. Das Farbreduzierwerk besteht aus mindestens einer Walze, einer Rakel und einer Rakelwanne, die als Farbauffangwanne dient. Eine Walze des Farbreduzierwerkes liegt bei weiterführender Farb-/Feuchtmittelzufuhr, vorzugsweise in Druckabstellung, an dem farbführenden Zylinder an und nimmt statt Papier das Farb-/Feuchtmittelgemisch von dem farbführenden Zylinder ab.

Aus der US 5 165 342 ist eine Einrichtung für ein Flexodruckwerk bekannt, die zum Entfernen von Farbe eine Kammerrakel benutzt.

Nachteilig bei diesen Lösungen ist es, daß diese sich nur auf das Entfernen von Farbe im Walzenzug beschränken.

Aufgabe der Erfindung ist es, eine Lösung zum Entfernen von Farbe in einem Farbwerk zu entwickeln, welche neben dem Walzenzug auch wahlweise den Farbkasten einschließt und die Reinigungsdauer spürbar reduziert.

Die vorliegende Lösung gestattet das Entfernen von Farbe aus einem Farbkasten und aus dem nachgeordneten Walzenzug. Das Feuchtwerk, speziell die Feuchtauftragwalze, kann am Plattenzylinder an- oder abgestellt und mit dem Farbwerk gekoppelt sein, z.B. über eine Brückenwalze zwischen Feuchtauftragwalze und der ersten Farbauftragwalze in Plattenzylinderdrehrichtung. Die an die Feuchtauftragwalze Feuchtmittel zuführenden Walzen, wie Feuchtduktorwalzen und Dosierwalzen, sind vorzugsweise während des Reinigungsprozesses von der Feuchtauftragwalze getrennt. Eine Trennung ist nicht erforderlich, wenn die Feuchtduktorwalze nicht mehr mit Feuchtmittel in Kontakt steht bzw. der Feuchtmittelbehälter (Wasserkasten) leer ist. Somit kann neben dem Farbwerk auch das Feuchtwerk gereinigt werden. Die Sprüheinrichtung kann im Walzenzug stromabwärts oder stromaufwärts angeordnet sein. Des weiteren ist diese Losung nicht auf die Verwendung von Farbe als Auftragmittel beschränkt. Vielmehr eignet sich als Auftragmittel ebenfalls Lack. Als bevorzugte Reinigungsflüssigkeit bzw. Gemische eignen sich Pflanzenöle oder Naturöle, Oberflächenspannung senkende Emulgatoren sowie Wasser. Das Entfernen von Farbe aus dem Farbwerk wird bevorzugt in einem Waschzyklus, der beliebig wiederholt werden kann, durchgeführt.

Die Erfindung soll an einem Ausführungsbeispiel naher erläutert werden. Dabei zeigt:
- Fig. 1: eine schematische Darstellung eines Farbwerkes mit integriertem Feuchtwerk.

In einer Druckeinheit einer Offsetdruckmaschine ist ein Farbkasten 1 mit darin befindlicher Druckfarbe angeordnet. In den Farbkasten 1 ist eine Farbkastenwalze 3 integriert. Der Farbkasten 1 besitzt eine Farbkastenabdeckung 2, die diesen verschließt. Die Farbkastenabdeckung 2 ist lösbar mit dem Farbkasten 1 verbunden und kann mit einer farbspendenden Vorrichtung (nicht gezeigt) gekoppelt werden. Die Farbkastenabdeckung 2 ist über Leitungen mit einem die Reinigungsflüssigkeit aufnehmenden Vorratsbehälter 12 verbunden. Am Boden des Farbkastens 1 ist mindestens eine Abflußöffnung angeordnet, die über ein Leitungssystem mit einem das Schmutzwasser (Farb-/Reinigungsflüssigkeitsgemisch) aufnehmenden Sammelbehälter 13 verbunden ist. Der Farbkastenwalze 3 ist ein Farbheber 4 benachbart, dem stromabwärts mehrere Übertragungswalzen 6 nachgeordnet sind. Die Übertragungswalzen 6 sind mit vier Farbauftragwalzen 7 verbunden, welche an einem Plattenzylinder 9 anliegen. Farbkastenwalze 3, Farbheber 4, Übertragungswalzen 6 und Farbauftragwalzen 7 bilden einen Farbwalzenzug 5. Dem Farbwalzenzug 5 ist ein Feuchtwerk 8 zugeordnet, welches hier als integriertes Feuchtwerk dargestellt ist, in dem eine Feuchtauftragwalze 16 über eine Brückenwalze mit der ersten Farbauftragwalze 7 gekoppelt ist. Dem Farbwalzenzug 5 ist eine Sprüheinrichtung 10 zugeordnet, die über ein Leitungssystem mit dem Vorratsbehälter 12 verbunden ist. Stromabwärtsseitig ist, die dritte und vierte Auftragwalze 7 (in Drehrichtung des Plattenzylinders) überbrückend, eine Farbreiberwalze 15 angeordnet. Der Farbreiberwalze 15 ist eine Kammerrakel 11 zugeordnet, deren durch ein Arbeits- und ein Schließrakelblatt gebildete Rakelblätter auf dem Umfang der Farbreiberwalze 15 anliegen. Die Kammerrakel 11 ist in je einem Schwenklager gestellseitig angeordnet und ist an die Farbreiberwalze 15 anstellbar. Die Kammerrakel 11 besitzt einen oberhalb einspeisenden Zulauf für die Reinigungsflüssigkeit, welcher mit dem Vorratsbehälter 12 gekoppelt ist. An der Unterseite der Kammerrakel 11 sind zwei austretende Flüssigkeitsabläufe im Bereich der Seitenteile angeordnet, die über ein Leitungssystem mit dem Sammelbehälter 13 gekoppelt sind. Farbkasten 1 mit Farbkastenabdeckung 2 und Kammerrakel 11 sind in bevorzugter Weise mit einem einheitlichen Leitungssystem für die Zuleitung von Reinigungsflüssigkeit an den Vorratsbehälter 12 unter Verwendung von Steuerventilen 14 sowie mit einer einheitlichen Rückführung des Schmutzwassers (Farb-/Reinigungsflüssigkeitsgemisch) in den Sammelbehälter 13 versehen.

Die Wirkungsweise ist wie folgt:
Der Farbkasten 1 wird mit der Farbkastenabdeckung 2 verschlossen. Aus dem Vorratsbehälter 12 wird Reinigungsflüssigkeit über das Leitungssystem unter Druck in den Farbkasten 1 gepumpt. Abhängig von dem zu entsorgenden Medium kann die Reinigungsflüssigkeit auch in erhitztem Zustand zugeführt werden. Durch die Reinigungsflüssigkeit wird die Farbe angelöst und emulgiert zu einem fließfähigen Farb-/Reinigungsflüssigkeitsgemisch, welches über das Leitungssystem über den Sammelbehälter 13 zurückgeführt wird. Wird die Reinigungsflüssigkeit unter Hochdruck zugeführt und prallt auf die farbführenden Teile (Farbkasten 1 und Farkastenwalze 3) so wird der Reinigungseffekt in kürzerer Zeit erzielt. Parallel zu diesem Reinigungsvorgang wird die Farbkastenwalze 3 in eine Drehbewegung versetzt, die dabei auf ihrer Walzenoberfläche gereinigt wird. Besitzt der Farbkasten 1 Farbschieber, so rakeln diese von der Farbkastenwalze 3 die Emulsion (Farb-/Reinigungsflüssigkeitsgemisch) ab.

Die Farbkastenwalze 3 kann in einer ersten Ausführung vom benachbarten Farbheber 4 entkoppelt werden, indem der Farbheber mit den nachgeordneten Übertragungswalzen 6 des Farbwerkswalzenzuges 5 in Kontakt verbleibt.

In einer zweiten Ausführung kann die Farbkastenwalze 3 mit Farbheber 4 und den nachgeordneten Übertragungswalzen 6 gekoppelt werden, derart, daß der Farbheber 4 durch getriebetechnische Mittel seine Lage verändert, so daß er in Kontakt alt der Farbkastenwalze 3 und einer benachbarten ersten Übertragswalze 6 des Farbwerkwalzenzuges 5 steht. Die Sprüheinrichtung 10 ist stromaufwärtsseitig einer Übertragungswalze 6 des Farbwalzenzuges 5 zugeordnet und erhält vom Vorratsbehälter 12 die Reinigungsflüssigkeit zugeführt. Durch die Sprüheinrichtung 10 wird Reinigungsflüssigkeit auf eine Übertragungswalze 6 gesprüht, der Farbwerkswalzenzug 5 wird in Drehbewegung versetzt und an der stromabwärtsseitig nachgeordneten Farbreiberwalze 15 wird das farb-/Reinigungsflüssigkeitsgemisch vom Arbeitsrakelblatt der Kammerrakel 11 abgerakelt, in der Kammer gesammelt und in den Sammelbehälter 13 zurückgepumpt. Im Sammelbehälter 13 ist ein Abscheider und/oder ein Filter oder eine Destilliereinrichtung zum Trennen der Emulsion vorgesehen. Die aufbereitete Reinigungsflüssigkeit wird dem Vorratsbehälter 12 zugeführt, die abgeschiedene Farbe wird aus dem Sammelbehälter 13 entnommen und entsorgt. Zusätzlich wird eine Reinigungsflüssigkeit in Kammerrakel 11 eingespeist, speziell um die abgerakelte Farb-/Reinigungsflüssigkeitsemulsion fließfähig zu gestalten und gleichzeitig den Reinigungsprozeß an der Farbreiberwalze 15 durch den Prallstrahl zu beschleunigen. Bei der Kopplung von Farbkastenwalze 3 und Farbheber 4 mit den nachgeordneten Übertragungswalzen 6 und den Farbauftragwalzen 7 werden sämtliche Farbwerkswalzen 5 gereinigt. Bei der Entkoppelung des Farbhebers 4 von der Farbkastenwalze 3 werden Farbkasten 1 und Farbkastenwalze 3 separat gereinigt. Bei Kopplung der Farbheberwalze 4 mit den stromabwärts nachgeordneten Übertragungswalzen 6 und Farbauftragwalzen 7 wird dieser Walzenstrang ebenfalls separat gereinigt.

In einer weiteren Ausführung erfolgt das Reinigen auch ohne Sprüheinrichtung nur über dem Farbkasten zugeführte Reinigungsmittel bei Kopplung von Farbheber 4 und Farbkastenwalze 3 mit den nachgeordneten Übertragungswalzen 6.

### Bezugszeichenaufstellung

- 1: Farbkasten
- 2: Farbkastenabdeckung
- 3: Farbkastenwalze
- 4: Farbheber
- 5: Farbwerkswalzenzug
- 6: Übertragungswalzen
- 7: Farbauftragwalzen
- 8: Feuchtwerk
- 9: Plattenzylinder
- 10: Sprüheinrichtung
- 11: Kammerrakel
- 12: Vorratsbehälter
- 13: Sammelbehälter
- 14: Steuerventil
- 15: Farbreiberwalze
- 16: Feuchtauftragwalze

## Patentansprüche

1. Vorrichtung zum Entfernen von Farbe aus einem Farbwerk einer Rotationsdruckmaschine, vorzugsweise einer Offsetdruckmaschine mit einem Farbkasten (1) und einer Farbkastenwalze (3), einem Farbheber (4) sowie einem nachgeordneten Farbwerkswalzenzug (5),
**dadurch gekennzeichnet**,
daß auf dem Farbkasten (1) eine diesen verschließende Farbkastenabdeckung (2) lösbar angeordnet ist und einer stromabwärtsseitigen Übertragungswalze (6) eine an- und abstellbare Kammerrakel (11) zum Abrakeln einer Farb-/Reinigungsflüssig keitsemulsion zugeordnet ist, wobei Farbkasten (1) und Kammerrakel (11) mit je einem mit Behältern (12, 13) verbundenen Leitungssystem für die Zuführung einer Reinigungsflüssigkeit und für das Entfernen des Farb-/Reinigungsflüssigkeitsgemisches gekoppelt sind.

2. Vorrichtung nach Anspruch 1,
**dadurch gekennzeichnet**,
daß dem Farbwerkswalzenzug (5) eine Sprüheinrichtung (10) zugeordnet ist, die mit dem Leitungssystem für die Zuführung von Reinigungsflüssigkeit und dem Behälter (12) verbunden ist.

3. Vorrichtung nach Anspruch 1 und 2,
**dadurch gekennzeichnet**,
daß Farbkastenwalze (3), Farbheber (4) und der nachgeordnete Farbwerkswalzenzug (5) zum Entfernen der Farbe gekoppelt sind.

4. Vorrichtung nach Anspruch 1 und 2,
**dadurch gekennzeichnet**,
daß zwischen der Farbkastenwalze (3) und dem Farbheber (4) eine Entkoppelung erfolgt, indem der Farbheber (4) mit dem nachgeordneten Farbwerkswalzenzug (5) in Kontakt ist.

5. Vorrichtung nach Anspruch 1,
**dadurch gekennzeichnet**,
daß die Kammerrakel (11) eine Einspeisung für die Reinigungsflüssigkeit aufweist, wobei die Reinigungsflüssigkeit unter Hochdruck in die Kammerrakel zugeführt wird.

6. Vorrichtung nach Anspruch 1,
**dadurch gekennzeichnet**,
daß die Reinigungsflüssigkeit unter Hochdruck in den Farbkasten (1) und an die Farbkastenwalze (3) zugeführt wird.

## Claims

1. Device for removing ink from an inking unit of a rotary printing press, preferably an offset printing press, with an ink fountain (1) and an ink fountain roller (3), an ink ductor (4) as well as a subsequently arranged inking unit roller train (5), characterised in that releasably arranged on the ink fountain (1) is an ink fountain cover (2) closing this and arranged relative to a downstream transfer roller (6) is a chamber doctor (11) which can be set on and off for doctoring off an ink/cleaning liquid emulsion, wherein ink fountain (1) and chamber doctor (11) are linked with a lead system in each case connected with containers (12, 13) for the feed of a cleaning liquid and for the removal of the ink/cleaning liquid mixture.

2. Device according to Claim 1, characterised in that arranged relative to the inking unit roller train (5) is a spray device (10) which is connected with the lead system for feeding cleaning liquid and the container (12).

3. Device according to Claim 1 and 2, characterised in that ink fountain roller (3), ink ductor (4) and the subsequently arranged inking unit roller train (5) are linked for removal of the ink.

4. Device according to Claim 1 and 2, characterised in that between the ink fountain roller (3) and the ink ductor (4), a de-coupling takes place in that the ink ductor (4) is in contact with the subsequently arranged inking unit roller train (5).

5. Device according to Claim 1, characterised in that the chamber doctor (11) has a supply for the cleaning fluid, wherein the cleaning fluid is fed under high pressure into the chamber doctor.

6. Device according to Claim 1, characterised in that the cleaning fluid is fed under high pressure into the ink fountain (1) and against the ink fountain roller (3).

## Revendications

1. Dispositif pour enlever de l'encre d'une unité d'encrage d'une machine d'impression rotative, de préférence une machine d'impression offset, comportant un encrier (1) et un rouleau d'encrier (3), un preneur (4), ainsi qu'un train de rouleaux d'unité d'encrage (5) agencé en aval,
caractérisé en ce que sur l'encrier (1) est agencé de façon amovible un couvercle d'encrier (2) fermant celui-ci, et à un rouleau de transmission (6) en aval est associé un racloir à chambre (11) pouvant être mis au contact et écarté pour racler une émulsion de liquide d'encrage et de nettoyage, l'encrier (1) et le racloir à chambre (11) étant couplés à chaque fois à un système de conduction relié à des réservoirs (12,13) pour l'amenée d'un liquide de nettoyage et pour l'enlèvement du mélange de liquide d'encrage et de liquide de nettoyage.

2. Dispositif selon la revendication 1,
caractérisé en ce qu'au train de rouleaux d'unité d'encrage (5) est associé un dispositif de pulvérisation (10) qui est relié au système de conduction pour l'amenée du liquide de nettoyage et au récipient (12).

3. Dispositif selon l'une des revendications 1 et 2,
caractérisé en ce que le rouleau d'encrier (3), le preneur (4) et le train de rouleaux d'unité d'encrage (5) agencé en aval, pour éliminer l'encre, sont couplés.

4. Dispositif selon l'une des revendications 1 et 2,
caractérisé en ce qu'un découplage entre le rouleau d'encrier (3) et le preneur (4) est réalisé en ce que le preneur (4) est en contact avec le train de rouleaux d'unité d'encrage (5) agencé en aval.

5. Dispositif selon la revendication 1,
caractérisé en ce que le racloir à chambre (11) comporte une alimentation pour le liquide de nettoyage, le liquide de nettoyage étant amené dans le racloir à chambre sous haute pression.

6. Dispositif selon la revendication 1,
caractérisé en ce que le liquide de nettoyage est amené, sous haute pression, dans l'encrier (1) et sur le rouleau d'encrier (3).
